# EUROPÄISCHE PATENTSCHRIFT

(11) **EP 0 389 409 B1**
(45) Veröffentlichungstag und Bekanntmachung des Hinweises auf die Patenterteilung: **23.11.1994**
(21) Anmeldenummer: 90810083.7
(22) Anmeldetag: 07.02.1990
(51) Int. Cl.: F23D 11/00, F23D 14/36, F04D 29/42

(54) **Oel- oder Gasbrenner**
Oil or gas burner
Brûleur à huile ou à gaz

(30) Priorität: 22.03.1989 CH 1058/89
(43) Veröffentlichungstag der Anmeldung: 26.09.1990
(73) Patentinhaber: FÜLLEMANN PATENT AG, CH-7303 Mastrils (CH)
(72) Erfinder: Füllemann, Jörg, CH-7303 Mastrils (CH); Boner, Heinrich, CH-7208 Malans (CH)
(74) Vertreter: Riederer, Conrad A., Dr.

(56) Entgegenhaltungen:
- EP-A- 0 194 553
- DE-B- 2 135 093
- FR-A- 2 212 864
- US-A- 4 680 006

## Beschreibung

Die Erfindung betrifft einen Oel- oder Gasbrenner mit einem von einem Motor antreibbaren Radialgebläse, welches in einer einen Lufteinlass und einen Luftauslass aufweisenden Druckerzeugungskammer ein mit Schaufeln versehenes Lüfterrad besitzt, wobei die Druckerzeugungskammer auf einer Seite axial erweitert und somit breiter als das Lüfterrad ist und im Bereich des Luftauslasses Absperrmittel vorgesehen sind, die in axialer Richtung bis in die Nähe des Lüfterrads reichen.

In den letzten Jahren sind auf dem Gebiet der Brennertechnologie grosse Fortschritte gemacht worden. Moderne Oel- und Gasbrenner haben einen sehr kleinen Schadstoffausstoss. So ist durch die EP-A-0 283 435 ein Oelvergasungsbrenner bekanntgeworden, dessen Ausstoss an NOX weit unter den zulässigen Grenzen liegt. Eine wesentliche Verminderung des NOX-Ausstosses wird durch Rezirkulation von Verbrennungsgasen erreicht. Um eine solche Rezirkulation zu bewirken, ist eine Luftblende in einem Abstand zum rohrförmigen Vergaser angeordnet, wobei der Spalt zwischen Luftblende und Vergaser den Rezirkulationseinlass bildet. Die Rezirkulation wird durch den Venturieffekt der durch die Luftblende strömenden Verbrennungsluft bewirkt. Durch diesen Effekt werden heisse Verbrennungsgase vom Auslass des Vergasers zwischen Vergaser und Flammrohr zum Rezirkulationseinlass geführt. Die heissen rezirkulierten Gase fliessen dann entlang der Innenwandung des Vergasers, währenddem die kalte Luft mehr im Innern des Vergasers fliesst. Dadurch wird eine gute Verdampfung des Brennstoffes erreicht. Auch wird ein Nachdampfen von Brennstoff nach dem Stillstand des Brenners vermieden. Um eine gute Rezirkulation zu erreichen, muss das Gebläse eine relativ hohe Pressung bewirken.

Die FR-A-22 12 864 beschreibt einen für einen Zerstäuberbrenner bestimmten Ventilator, welcher eine zylindrische Kammer aufweist, die in axialer Richtung grösser ist als die Breite des Lüfterrads. Der Lufteinlass erfolgt axial durch einen konischen Kragen. Einlasseitig ist eine Drossel vorgesehen.

Eine Rückführung ist vorgesehen, um einen Teil der vom Lüfter mitgerissenen Luft dem Einlass zuzuführen. Dadurch wird eine höhere Pressung erreicht, als dies ohne Rezirkulation der Fall wäre. Diese Konstruktion eignet sich nicht für einen Brenner mit rotierendem Vergaser, weil die Antriebswelle für den Lüfter nicht verlängert werden kann, um den Vergaser anzutreiben. Dies wird nämlich durch die Anordnung des Lufteinlasses und der Drossel verunmöglicht. Auch befindet sich der Lufteinlass auf der dem Antriebsmotor fernen Seite des Lüfters und verunmöglicht so einen koaxialen Lufteinlass in den Vergaser.

Der Ventilator gemäss der US-A-4 680 006 hat den gleichen Aufbau wie der Ventilator gemäss der FR-A-22 12 864, weist jedoch keine axiale Verlängerung der Druckerzeugungskammer auf. Es ist jedoch ein Sperrblech vorgesehen, das in axialer Richtung in das Innere des Lüfterrads ragt und dadurch die Luftmenge vermindert, die rezirkuliert wird. Auch dieser Ventilator besitzt den bereits vorher beschriebenen Nachteil des Ventilators gemäss der FR-A-22 12 864.

Es ist Aufgabe der vorliegenden Erfindung, einen Oel- oder Gasbrenner der eingangs erwähnten Art dahingehend zu verbessern, dass er eine koaxiale Anordnung von Motor, Lüfterrad und Vergaser aufweist.

Gemäss der Erfindung wird dies dadurch erreicht, dass koaxial zum Motor und zum Radialgebläse ein rotierender Vergaser angeordnet ist, dass der Lufteinlass radial angeordnet ist und dass in der Druckerzeugungskammer weitere Absperrmittel vorgesehen sind, die in axialer Richtung in das Innere des Lüfterrads und beim Luftauslass in radialer Richtung bis in die Nähe der Innenkanten der Schaufeln des Lüfterrads reichen. Die koaxiale Anordnung von Motor, Radialgebläse und Vergaser ergibt eine kompakte Bauweise. Durch die genannten Absperrmittel wird ein erheblicher Druckanstieg im Bereich des Luftauslasses bewirkt. Die weiteren Absperrmittel grenzen den Luftauslass wirksam gegen den Lufteinlass hin ab, so dass vom Auslass her Luft zum Einlass lediglich im Bereich der Schaufeln des Lüfterrads fliessen kann. Der radiale Lufteinlass ist vorteilhaft versetzt zum Lüfterrad angeordnet, also im Bereich der axialen Erweiterung der Druckerzeugungskammer.

Gemäss einer vorteilhaften Ausführungsform der Erfindung weisen die zweiten Absperrmittel einen praktisch zum Lüfterrad konzentrischen Teil und einen sich vom konzentrischen Teil in radialer Richtung bis in die Nähe der Innenkanten der Schaufeln sich erstreckenden Teil auf. Dadurch werden strömungstechnisch vorteilhafte Verhältnisse geschaffen. Die Absperrmittel werden vorteilhaft durch Welle des Gehäuses gebildet. Dies ergibt eine besonders einfache und billige Konstruktion. Das Gehäuse kann eine mit mindestens einer Einlassöffnung versehene Vorkammer aufweisen, welche über den Lufteinlass an die Druckerzeugungskammer angeschlossen ist. Die Ausbildung einer Vorkammer bewirkt eine Dämpfung der Ventilatorgeräusche. Das Gehäuse kann auch eine eine Auslassöffnung aufweisende Auslasskammer aufweisen, in welche der Luftauslass der Druckerzeugungskammer mündet. Dies bringt eine Anzahl von konstruktiven Vorteilen. So kann beispielsweise zwischen Auslasskammer und Einlasskammer ein Durchlass vorgesehen sein, welcher für Zwecke der Druckregelung benützt werden kann. Für eine solche Druckregelung kann ein Schieber vorgesehen sein, um den Durchlass teilweise oder ganz zu schliessen.

Ein bevorzugtes Ausführungsbeispiel der Erfindung wird nun unter Bezugnahme auf die Zeichnung beschrieben. Es zeigt:
- Fig. 1: Ein Oelvergasungsbrenner gemäss der EP-A-0 283 435,
- Fig. 2: eine perspektivische Darstellung des Gehäuses für das Radialgebläse und des Schiebers zum Regeln des Durchlassquerschnitts zwischen Auslasskammer und Einlasskammer,
- Fig. 3: die Anordnung des Lüfterrades im Gehäuse,
- Fig. 4: eine Ansicht auf das Gehäuse mit eingesetztem Lüfterrad wie in Fig. 3, jedoch in axialer Richtung,
- Fig. 5: ein Schnitt entlang der Linie V V von Fig. 4.

Der in Fig. 1 dargestellte Brenner ist von der Art des in der EP-A-0 283 435 beschriebenen Brenners mit einem rotierenden Vergaser. Die vorliegende Erfindung ist jedoch nicht auf solche Brenner beschränkt. Der Brenner besteht im wesentlichen aus dem Motor 11 zum Antrieb des Gebläses 13, des rotierenden Vergasers 15 und der Brennstoffpumpe 17. Mit der Bezugsziffer 19 ist ein Magnetventil bezeichnet. Der Vergaser 15 ist als Teil des Brennerkopfes 14 innerhalb des Flammrohrs 21 angeordnet. Zwischen dem Gebläse 13 und dem Flammrohr 15 befindet sich das Flammrohr-Supportgehäuse 23.

Das in den Figuren 2 bis 5 dargestellte Radialgebläse 13 besteht im wesentlichen aus dem Gehäuse 25, dem Lüfterrad 27 (Fig. 3) und dem Deckel 29. Das Lüfterrad 27 wird über die Welle 28 vom Motor 11 angetrieben. Das Gehäuse 25 besitzt eine spiralförmige Druckerzeugungskammer 31. Die Spiralform der Wandung 26 ist am besten aus Fig. 4 ersichtlich. Im Gegensatz zu bekannten Radialgebläse ist die Druckerzeugungskammer 31 wesentlich breiter als das Lüfterrad. Die Druckerzeugungskammer 31 ist also axial erweitert. Der Lufteinlass 33 ist im Gegensatz zu bekannten Radiallüftern nicht axial angeordnet, sondern befindet sich an der Peripherie der Druckerzeugungskammer 31 in der Nähe der Stelle, wo die Spirale den kleinsten Radius besitzt. Der Einlass 33 ist jedoch nicht in der gleichen Höhe wie das Lüfterrad angeordnet, sondern versetzt zum Lüfterrad. Der Luftauslass 35 befindet sich in üblicher Weise an der Stelle, wo der Radius der Spirale am grössten ist. Im Bereich des Luftauslasses 35 sind erste Absperrmittel 37 vorgesehen, die in Form eines Walls bis in die Nähe des Lüfterrades 27 reichen. Zweite Absperrmittel 39, ebenfalls in Form eines Gehäusewalls, reichen in axialer Richtung bis in das Innere des Lüfterrades 27. Beim Luftauslass 35 reichen die zweiten Absperrmittel 39 bis in die Nähe der Innenkante der Schaufeln 41 des Lüfterrades 27. Die zweiten Absperrmittel 39 besitzen einen praktisch zum Lüfterrad 27 konzentrischen Teil 42 und einen sich vom konzentrischen Teil 42 in radialer Richtung bis in die Nähe der Innenkanten der Schaufeln 41 erstreckenden Teil 43. Das dargestellte Lüfterrad 27 ist von konventioneller Bauart. Es besteht beispielsweise aus einer Scheibe 45 und einem Ring 47, zwischen welchen die Schaufeln 41 angeordnet sind.

Das Gehäuse 25 besitzt eine Vorkammer 49 mit Einlassöffnungen 51 im Gehäuse 25 und Einlassöffnungen 53 im Deckel 29. Die Vorkammer 49 ist über den Lufteinlass 33 an die Druckerzeugungskammer 31 angeschlossen. Das Gehäuse 25 weist ferner eine Auslasskammer 55 auf, in welche der Luftauslass 35 einmündet. Die Auslasskammer 55 besitzt eine Auslassöffnung 57. Bei der Auslassöffnung 57 kann eine Luftklappe (nicht eingezeichnet) angeordnet sein. Ueber diese Auslassklappe wird verdichtete Luft dem Brennerkopf zugeführt. Dieser Zuführung kann beispielsweise das Flammrohr-Supportgehäuse 23 dienen. Zwischen der Auslasskammer 55 und der Einlasskammer 49 befindet sich ein Durchlass 61, der mit einem Schieber 63 (Fig. 2) teilweise oder ganz verschlossen werden kann.

Im Betrieb des Brenners wird das Lüfterrad 27 vom Motor 11 über die Welle 28 angetrieben. Dadurch wird Luft durch die Schlitze 51, 53 in die Vorkammer 49 und von dort durch den Lufteinlass 33 in die Druckerzeugungskammer 31 gesogen. Ein Teil der eingesogenen Luft strömt in den Zwischenraum zwischen den zweiten Absperrmitteln 42 und den Schaufeln 41 und wird von den Schaufeln nach aussen gefördert. Dadurch entsteht ein Luftstrom im Raum zwischen dem Lüfter 27 und der spiralförmigen Wandung 26. Auch die darunter liegenden Luftschichten werden mitgerissen. Im Bereich des Luftauslasses 35 steht somit Luft mit einem relativ hohen Druck zur Verfügung. Diese verdichtete Luft strömt in die Auslasskammer 55 und wird über die Auslassöffnung 57 als Verbrennungsluft dem Brennerkopf 14 zugeführt. Wie später noch näher erläutert wird, kann gegebenenfalls ein Teil der in die Auslasskammer 55 geförderten Luft über den Durchlass 61 zurück in die Vorkammer 49 fliessen.

Es ist zu beachten, dass ein Teil der in der Druckerzeugungskammer 31 in Bewegung gesetzten Luft durch die ersten Absperrmittel 37 in den Bereich unterhalb des Lüfterrads 27 geleitet wird, wie dies mit dem Pfeil 28′ (Fig. 3) angedeutet ist. Diese Luft wird zum Teil durch die Schaufeln 41 im Bereich der Auslasskammer 55 nach aussen gefördert und zum anderen Teil im Bereich 30 durch die Schaufeln 41 in die Gegend des Lufteinlasses 33 gefördert.

Wie bereits vorher erwähnt wurde, kann gegebenenfalls ein Teil der in die Auslasskammer 55 geförderten Luft durch den Durchlass 61 wieder in die Vorkammer 49 strömen. Durch den Schieber 63 kann jedoch der Durchlass 61 teilweise oder ganz verschlossen werden. Durch den Schieber 63 ist eine Regulierung der zum Brennerkopf geförderten Verbrennungsluftmenge entsprechend der pro Zeiteinheit geförderten Brennstoffmenge möglich.

## Patentansprüche

1. Oel- oder Gasbrenner mit einem von einem Motor (11) antreibbaren Radialgebläse (13), welches in einer einen Lufteinlass (33) und einen Luftauslass (35) aufweisenden Druckerzeugungskammer (31) ein mit Schaufeln (41) versehenes Lüfterrad (27) besitzt, wobei die Druckerzeugungskammer (31) auf einer Seite axial erweitert und somit breiter als das Lüfterrad ist und im Bereich des Luftauslasses (35) Absperrmittel (37) vorgesehen sind, die in axialer Richtung bis in die Nähe des Lüfterrads (27) reichen, dadurch gekennzeichnet, dass koaxial zum Motor (11) und zum Radialgebläse (13) ein rotierender Vergaser (15) angeordnet ist, dass der Lufteinlass (33) radial angeordnet ist und dass in der Druckerzeugungskammer (31) weitere Absperrmittel (39) vorgesehen sind, die in axialer Richtung in das Innere des Lüfterrads (27) und beim Luftauslass (35) in radialer Richtung bis in die Nähe der Innenkanten der Schaufeln (41) des Lüfterrads (27) reichen.

2. Brenner nach Anspruch 1, dadurch gekennzeichnet, dass der radiale Lufteinlass (33) in axialer Richtung versetzt zum Lüfterrad (27) angeordnet ist.

3. Brenner nach Anspruch 1 oder 2, dadurch gekennzeichnet, dass die weiteren Absperrmittel (39) einen praktisch zum Lüfterrad (27) konzentrischen Teil (41) und einen sich vom konzentrischen Teil (42) in radialer Richtung bis in die Nähe der Innenkanten der Schaufeln (41) sich erstrekkenden Teil (43) aufweisen.

4. Brenner nach einem der Ansprüche 1 bis 3, dadurch gekennzeichnet, dass die Absperrmittel (37, 39) durch Wälle eines Gehäuses (25) gebildet sind.

5. Brenner nach Anspruch 4, dadurch gekennzeichnet, dass das Gehäuse (25) eine mit mindestens einer Einlassöffnung (51, 53) versehene Vorkammer (49) aufweist, welche über den Lufteinlass (33) an die Druckerzeugungskammer (31) angeschlossen ist.

6. Brenner nach einem der Ansprüche 4 oder 5, dadurch gekennzeichnet, dass das Gehäuse (25) eine eine Auslassöffnung (57) aufweisende Auslasskammer (55) aufweist, in welche der Luftauslass (35) der Druckerzeugungskammer (31) mündet.

7. Brenner nach Anspruch 6, dadurch gekennzeichnet, dass zwischen Auslasskammer (55) und Vorkammer (49) ein Durchlass (61) vorgesehen ist.

8. Brenner nach Anspruch 7, dadurch gekennzeichnet, dass ein Schieber (63) vorgesehen ist, um den Durchlass (61) teilweise oder ganz zu verschliessen.

## Claims

1. Oil and gas burner with a radial blower (13) driven by a motor (11), said blower (13) comprising a fan wheel (27) provided with blades (41) and located in a pressure generating chamber (31) having an air inlet (13) and an air outlet (35), said pressure generating chamber (31) being on one side widened in axial direction and therefore being wider than the fan wheel (27), and barrier means (37) which extend in axial direction into proximity of the fan wheel (27), characterised in that a rotating gasifier (15) is located coaxially to the motor (11) and to the radial blower (13), in that the air inlet (33) is located radially, and in that in the pressure generating chamber (31) further barrier means (39) are provided which extend in radial direction into the interior of the fan wheel (27) and, at the air outlet (35), in radial direction into proximity of the inner edges of the blades (41) of the fan wheel (27).

2. Burner as in claim 1, characterised in that the radial air inlet (33) is located axially offset with respect to the fan wheel (27).

3. Burner as in claim 1 or 2, characterised in that the further barrier means (39) comprise a part (42) practically concentric to the fan wheel (41), and a part (43) extending from the concentric part (42) in radial direction to the proximity of the inner edges of the blades (41).

4. Burner as in one of the claims 1 to 3, characterised in that the barrier means (37, 39) are provided by walls of a housing (25).

5. Burner as in claim 4, characterised in that the housing (25) had an antechamber (49) comprising at least one inlet opening (51, 53) and being connected over the air inlet (33) to the pressure generating chamber (31).

6. Burner as in one of the claims 4 or 5, characterised in that the housing (25) has an outlet chamber (55) having an outlet opening (57), said air outlet (35) of the pressure generating chamber (31) leading into said outlet chamber (55).

7. Burner as in claim 6, characterised in that between the outlet chamber (55) and the antechamber (49) an opening (61) is provided.

8. Burner as in claim 7, characterised in that a slide (63) is provided to close the opening partly or fully.

## Revendications

1. Brûleur à huile ou à gaz, comprenant une soufflante radiale (13) qui peut être entraînée par un moteur (11) et qui comporte, dans une chambre génératrice de pression (31) présentant une entrée d'air (33) et une sortie d'air (35), une roue de ventilateur (27) munie d'ailettes (41), la chambre génératrice de pression (31) s'élargissant axialement d'un côté et étant ainsi plus large que la roue de ventilateur, et des moyens d'obturation (37) étant prévus dans la région de la sortie d'air (35) et s'étendant en direction axiale jusqu'à proximité de la roue de ventilateur (27), caractérisé en ce qu'un pulvérisateur rotatif (15) est disposé coaxialement au moteur (11) et à la soufflante radiale (13), en ce que l'entrée d'air (33) est disposée radialement et en ce qu'il est prévu, dans la chambre génératrice de pression (31), d'autres moyens d'obturation (39) qui s'étendent en direction axiale à l'intérieur de la roue de ventilateur (27) et, au niveau de la sortie d'air (35), en direction radiale jusqu'à proximité des bords internes des ailettes (41) de la roue de ventilateur (27).

2. Brûleur selon la revendication 1, caractérisé en ce que l'entrée d'air radiale (33) est disposée en position décalée en direction axiale par rapport à la roue de ventilateur (27).

3. Brûleur selon la revendication 1 ou 2, caractérisé en ce que les autres moyens d'obturation (39) comportent une partie (42) pratiquement concentrique à la roue de ventilateur (27) et une partie (43) qui s'étend à partir de la partie concentrique (42), en direction radiale, jusqu'à proximité des bords internes des ailettes (41).

4. Brûleur selon l'une quelconque des revendications 1 à 3, caractérisé en ce que les moyens d'obturation (37, 39) sont formés par des reliefs d'un carter (25).

5. Brûleur selon la revendication 4, caractérisé en ce que le carter (25) présente une pré-chambre (49) qui est munie d'au moins un orifice d'entrée (51, 53) et qui est reliée à la chambre génératrice de pression (31) par l'entrée d'air (33).

6. Brûleur selon la revendication 4 ou 5, caractérisé en ce que le carter (25) présente une chambre de sortie (55) qui comporte un orifice de sortie (57) et dans laquelle débouche la sortie d'air (35) de la chambre génératrice de pression (31).

7. Brûleur selon la revendication 6, caractérisé en ce qu'un passage (61) est prévu entre la chambre de sortie (55) et la pré-chambre (49).

8. Brûleur selon la revendication 7, caractérisé en ce qu'un tiroir (63) est prévu pour fermer partiellement ou complètement le passage (61).
